# FASCICULE DE BREVET EUROPEEN

(11) **EP 2 220 724 B1**
(45) Date de publication et mention de la délivrance du brevet: **10.08.2011**
(21) Numéro de dépôt: 08872152.7
(22) Date de dépôt: 03.12.2008
(51) Int. Cl.: H01R 4/02, H01R 4/58, B60R 16/03

(54) **ASSEMBLAGE COMPORTANT UNE BATTERIE ET UN CONDUCTEUR RELIES PAR UN PLOT, NOTAMMENT TRAVERSANT UNE CLOISON**
ANORDNUNG MIT EINER BATTERIE UND EINEM LEITER, DER ÜBER EINEN STIFT, INSBESONDERE EINEM DURCH EINE WAND VERLAUFENDEN STIFT, VERBUNDEN IST
ASSEMBLY INCLUDING A BATTERY AND A CONDUCTOR CONNECTED BY A STUD, IN PARTICULAR A STUD EXTENDING THROUGH A WALL

(30) Priorité: 21.12.2007 FR 0709010
(43) Date de publication de la demande: 25.08.2010
(73) Titulaire: Leoni Wiring Systems France, 78180 Montigny le Bretonneux (FR)
(72) Inventeur: HENRY, Koupaïa, F-78390 Bois d'Arcy (FR); MOLY, José, F-31150 Gratentour (FR); ROULAND, Hervé, F-78310 Maurepas (FR)
(74) Mandataire: Eidelsberg, Olivier Nathan
(86) Numéro de dépôt international: PCT/FR2008/001684
(87) Numéro de publication internationale: WO 2009/098412

(56) Documents cités:
- EP-A- 0 666 614
- DE-A1- 10 211 634
- DE-U1-202004 014 071
- GB-A- 1 061 838
- US-A- 4 482 618
- US-A- 5 281 493
- US-A- 6 077 096
- US-A1- 2004 018 417
- US-A1- 2007 240 897

## Description

le document US 4482618 décrit un plot de batterie traversant une cloison La présente invention se rapporte à un assemblage comportant d'une part une batterie, notamment d'un véhicule automobile, et, d'autre part, un conducteur de l'électricité, un plot étant disposé entre le conducteur et la batterie. La présente invention se rapporte également à un véhicule automobile comportant un compartiment dans lequel se trouve une batterie, un conducteur de l'électricité se trouvant à l'extérieur du compartiment et un plot assurant la liaison électrique entre la batterie et le conducteur en traversant une paroi, une cloison ou un tablier de séparation du compartiment dans lequel se trouve la batterie.

On connaît déjà dans l'art antérieur des assemblages de ce genre. Le conducteur de l'électricité est sous la forme d'un câble souple que l'on doit disposer dans une goulotte et fixer le long de son parcours pour s'assurer d'un certain positionnement convenable de celui-ci par rapport à la caisse du véhicule automobile sous laquelle il s'étend, et lorsqu'il s'agit de le faire traverser le tablier pour l'amener en contact avec la batterie, les systèmes actuels sont compliqués et encombrants.

La présente invention vise à surmonter les inconvénients de l'art antérieur en proposant un assemblage du genre mentionné ci dessus qui soit de conception plus simple et qui, en outre, permette une traversée facile de la cloison du compartiment dans lequel se trouve la batterie.

Suivant l'invention, un assemblage est tel que défini à la revendication 1.

De préférence, le conducteur en forme de barreau rigide comporte, à son extrémité, un méplat sur lequel est soudé le plot, de préférence par sa base.

De préférence, le plot est sous la forme d'une borne bi-matière constituée d'une tige et d'une collerette entourant la tige, la fixation du plot au barreau s'effectuant au niveau du bord inférieur de la collerette.

De préférence, la tige est en un matériau plus dur que celui de la collerette, tandis que le matériau de la collerette est en un matériau plus conducteur que celui de la tige, et la tige est destinée à coopérer, notamment par visage, avec un écrou tandis que la collerette est en liaison électrique avec la batterie, la coopération de la tige et de l'écrou assurant la stabilité de la liaison électrique collerette-batterie.

De préférence, une fiche en forme d'anneau ou de rondelle est reliée à la batterie par un câble et cette fiche vient entourer le plot, notamment la collerette de la borne bi matière, pour assurer le contact électrique entre la batterie et le conducteur sous la forme d'un barreau.

De préférence, le barreau est en aluminium, tandis que la tige est en acier et la collerette en cuivre.

La présente invention se rapporte également à un véhicule automobile comportant un assemblage suivant l'invention, la batterie étant disposée dans un compartiment, notamment le compartiment moteur à l'avant, le coffre à l'arrière ou l'habitacle, le compartiment étant séparé par une cloison d'un barreau conducteur, et un plot traversant la cloison pour assurer la liaison électrique entre la batterie et le barreau conducteur, le plot étant soudé directement au contact de la surface du barreau conducteur, notamment par ultrason ou friction.

A titre d'exemple, on décrit maintenant un mode de réalisation préféré de l'invention, en se reportant aux dessins dans desquels :
la figure 1 est une vue en perspective éclatée des différents éléments constitutifs d'un assemblage et d'un véhicule suivant l'invention ;
la figure 2 est une vue en perspective d'une partie de l'assemblage de la figure 1, à l'état assemblé des constituants, sans la cloison ni lé boîtier de protection; et
la figure 3 est une vue en coupe dans le plan AA de la figure 2.

Comme on le voit aux figures, un barreau 1 en matériau rigide, c'est-à-dire qui ne peut pas être déformé par la simple force d'un être humain de taille et force moyennes lorsqu'il le prend dans ses deux mains et qu'il essaye de le plier, notamment lorsqu'il essaye de le plier de manière réversible. Ce barreau 1, notamment en aluminium, comporte à son extrémité une partie méplate 2. Sur cette partie méplate 2, est fixée une borne 3 bi matière.

La borne 3 bi matière est composée d'un premier élément 4 en forme de tige et d'un deuxième élément 5 en forme de collerette entourant en partie l'élément 4 en forme de tige. L'élément 4 en forme de tige comporte un tronçon 6 qui fait saillie à l'extérieur de l'élément 5 en forme de collerette. Le reste de la tige, c'est-à-dire le tronçon 7 de l'élément en forme de tige est entouré par la collerette 5 et est fixé à celle-ci, par exemple par adaptation serrée ou collage, soudure, etc. L'extrémité proximale de la tige 4, c'est-à-dire du côté du tronçon 7, est à distance de la partie 2 méplate.

Une batterie se trouve dans un compartiment, par exemple le coffre, le compartiment moteur ou l'habitacle, notamment à l'avant ou l'arrière d'un véhicule automobile. Cette batterie comporte une fiche 9 de connexion en forme de rondelle à l'extrémité d'un câble issu de la batterie. La batterie et la rondelle 9 de connexion sont séparées du barreau 1 en aluminium par une cloison 10. La borne 3 bi matière traverse le tablier.

L'anneau 9 vient en contact par sa paroi 8 intérieure avec le bord supérieur de la collerette 5. La tige 4 en matériau plus dur que le matériau de la collerette 5 coopère avec un écrou 12 pour assurer la stabilité de la liaison collerette-rondelle et également éventuellement la fixation au tablier. Le matériau de la tige 4 n'est pas nécessairement conducteur et peut être un matériau isolant. Il est en un matériau dur, notamment en acier, supportant les contraintes de serrage classiques dans l'automobile. Par exemple la résistance élastique à l'extension est supérieure à 600 Mpa, et est notamment comprise entre 630 MPa et 650 MPa. Le matériau de la collerette 5 est en un matériau conducteur, notamment en cuivre.

La fixation de la collerette 5 au méplat 2 se fait de préférence par soudure par ultrason, par son bord proximal ou inférieur.

A la figure 1, il est représenté également le boîtier de protection des barreaux 1 qui comporte un couvercle 20 et un fond 21 qui s'encliquètent en recevant à l'intérieur les barreaux 1. Le fond 21 s'applique contre le côté extérieur de la cloison en la traversant par un trou de forme rectangulaire correspondant à la forme du boîtier auxiliaire 23 parallélépipédique et par trois trous 24 coopérant avec les plots de fixations 25. Les bornes bi matière 3 traversent le fond 21 du boîtier, par des trous circulaires (non visibles à la figure) formés dans le fond 21 à l'intérieur du boîtier 23 auxiliaire, et la cloison 10 par le trou de forme rectangulaire formé dans la cloison en étant protégés par la paroi latérale du boîtier auxiliaire 23 qui traverse également la cloison.

De préférence, l'élément en forme de tige ne s'étend pas sur toute l'extension axiale ou longitudinale de l'élément en forme de collerette, un espace vide étant formé dans la collerette entre son bord proximal ou inférieur et l'extrémité inférieure ou proximale de l'élément en forme de tige.

De préférence, l'élément en forme de tige est fixé contre les parois intérieurés de l'élément en forme de collerette, au moins sur une partie du tronçon de l'élément en forme de tige qui se trouve à l'intérieur de la collerette.

## Revendications

1. Assemblage, comportant une batterie, un conducteur (1, 2) de l'électricité et un système (3, 4, 5) de liaison électrique entre le conducteur et la batterie, le système de liaison comportant un plot (4, 5) traversant une cloison qui se trouve entre la batterie et le conducteur en étant distincte de ces deux éléments, **caractérisé en ce que** le conducteur de l'électricité est sous la forme d'un barreau en matériau rigide, **en ce que** le plot est issu, notamment sensiblement perpendiculairement, de ce barreau rigide et le plot est fixé au barreau rigide par soudure, notamment à ultrason ou par friction.

2. Assemblage suivant la revendication 1, **caractérisé en ce que** le conducteur (1) en forme de barreau rigide comporte, à son extrémité, un méplat (2) sur lequel est soudé le plot, de préférence par sa base.

3. Assemblage suivant l'une des revendications 1 ou 2, **caractérisé en ce que** le plot est sous la forme d'une borne (3) bi-matière constituée d'une tige (4) et d'une collerette (5) entourant la tige, la fixation du plot au barreau s'effectuant au niveau du bord inférieur de la collerette.

4. Assemblage suivant la revendication 3, **caractérisée en ce que** la tige est en un matériau plus dur que celui de la collerette, tandis que le matériau de la collerette est en un matériau plus conducteur que celui de la tige, et la tige est destinée à coopérer, notamment par vissage, avec un écrou tandis que la collerette est en liaison électrique avec la batterie, la coopération de la tige et de l'écrou assurant la stabilité de la liaison électrique collerette-batterie.

5. Assemblage suivant l'une des revendications 1 à 4, **caractérisée en ce que** une fiche en forme d'anneau ou de rondelle est reliée à la batterie par un câble et cette fiche vient entourer le plot, notamment la collerette de la borne bi-matière, pour assurer le contact électrique entre la batterie et le conducteur sous la forme d'un barreau.

6. Assemblage suivant l'une des revendications 1 à 5, **caractérisée en ce que** le barreau est en aluminium.

7. Assemblage suivant l'une des revendications 3 à 6, **caractérisé, en ce que** la tige est en acier et la collerette en cuivre.

8. Assemblage suivant l'une des revendications 3 à 7, **caractérisée en ce que** l'élément en forme de tige ne s'étend pas sur toute l'extension axiale ou longitudinale de l'élément en forme de collerette, un espace vide étant formé dans la collerette entre son bord proximal ou inférieur et l'extrémité inférieure ou proximale de l'élément en forme de tige.

9. Assemblage suivant l'une des revendications 3 à 8, **caractérisée en ce que** l'élément en forme de tige est fixé contre les parois intérieures de l'élément en forme de collerette, au moins sur une partie du tronçon de l'élément en forme de tige qui se trouve à l'intérieur de la collerette.

10. Véhicule automobile comportant un assemblage suivant l'une des revendications 1 à 9, la batterie étant disposée dans un compartiment, notamment le compartiment moteur à l'avant, le coffre à l'arrière ou l'habitacle, le compartiment étant séparé par la cloison du barreau conducteur, et le plot traversant la cloison pour assurer la liaison électrique entre la batterie et le barreau conducteur, le plot étant soudé directement au contact de la surface du barreau conducteur, notamment par ultrason ou friction.

## Claims

1. Assembly, comprising a battery, a conductor (1, 2) of electricity and an electrical connection system (3, 4, 5) between the conductor and the battery, said connecting system comprising a contact (4, 5) traversing a partition, which is located between the battery and the conductor and is distinct from these two elements, **characterised in that** the conductor of electricity is in the form of a bar made of rigid material, **in that** the contact emerges, in particular substantially perpendicularly, from said rigid bar and the contact is fixed to the rigid bar by welding, in particular by ultrasound or friction.

2. Assembly according to claim 1, **characterised in that** the conductor (1) in the form of a rigid bar comprises at its end, a flat cable (2) onto which the contact Is welded, preferably at its base.

3. Assembly according to any one of claims 1 or 2, **characterised in that** the contact is in the form of a twin-material terminal (3) formed by a rod (4) and a flange (5) surrounding the rod, the securing of the contact to the bar being performed at the level of the lower edge of the flange.

4. Assembly according to claim 3, **characterised in that** the rod is made from a harder material than the flange, whereas the material of the flange is a material that is more conductive than the rod, and the rod is designed to cooperate, in particular by screwing, with a nut, whereas the flange is in electrical connection with the battery, the cooperation of the rod and the nut ensuring the stability of the flange-battery electrical connection.

5. Assembly according to any one of claims 1 to 4, **characterised in that** a plug in the form of a ring or washer is connected to the battery by a cable and said plug comes to surround the contact, in particular the flange of the twin-material terminal, to ensure the electrical contact between the battery and the conductor in the form of a bar.

6. Assembly according to any one of claims 1 to 5, **characterised in that** the bar is made of aluminium.

7. Assembly according to any one of claims 3 to 6, **characterised in that** the rod is made of steel and the flange is made of copper.

8. Assembly according to any one of claims 3 to 7, **characterised in that** the element in the form of a rod does not extend over the whole axial or longitudinal extension of the element in the form of a flange, an empty space being formed in the flange between its proximal or lower edge and the lower or proximal end of the element in the form of a rod.

9. Assembly according to any one of claims 3 to 8, **characterised in that** the element in the form of a rod is fixed against the interior walls of the element in the form of a flange, at least over part of the length of the element in the form a rod which is located on the inside of the flange.

10. Motor vehicle comprising an assembly according to any one of claims 1 to 9, the battery being arranged in a compartment, in particular the engine compartment at the front, the boot at the rear or the interior, the compartment being separated by the partition of the conducting bar, and the contact traversing the partition to ensure the electrical connection between the battery and the conducting bar, the contact being welded directly to the contact of the surface of the conducting bar, in particular by ultrasound or friction.

## Patentansprüche

1. Anordnung mit einer Batterie, einem Stromleiter (1, 2) und einem System (3, 4, 5) zum elektrischen Verbinden zwischen dem Leiter und der Batterie, wobei das Verbindungssystem ein Kontaktstück (4, 5) aufweist, das durch eine Wand verläuft, die sich zwischen der Batterie und dem Leiter befindet und von diesen beiden Elementen getrennt ist, **gekennzeichnet dadurch, dass** der Stromleiter in Form eines Stabes aus einem steifen Material gebildet ist, **dadurch**, dass das Kontaktstück insbesondere im Wesentlichen senkrecht aus diesem steifen Stab hervorgeht und das Kontaktstück an dem steifen Stab durch Schweißen, insbesondere Ultraschallschweißen oder Reibungsschweißen, befestigt ist.

2. Anordnung nach Anspruch 1, **dadurch gekennzeichnet, dass** der Leiter (1) in Form eines steifen Stabes an seinem Ende eine Abflachung (2) aufweist, an der das Kontaktstück, vorzugsweise mit seiner Unterseite, angeschweißt ist.

3. Anordnung nach einem der Ansprüche 1 oder 2, **dadurch gekennzeichnet, dass** das Kontaktstück in Form eines Anschlusses (3) aus zwei Werkstoffen gebildet ist, bestehend aus einem Schaft (4) und einem Ring (5), der den Schaft umgibt, wobei die Befestigung des Kontaktstücks am Stab am unteren Rand des Rings erfolgt.

4. Anordnung nach Anspruch 3, **dadurch gekennzeichnet, dass** der Schaft aus einem härteren Material als der Ring besteht, während das Material des Rings aus einem leitfähigeren Material besteht als der Schaft, und der Schaft dafür bestimmt ist, insbesondere durch Verschrauben, mit einer Mutter zusammenzuwirken, während der Ring elektrisch mit der Batterie verbunden ist, wobei das Zusammenwirken zwischen Schaft und Mutter die Stabilität der elektrischen Verbindung Ring-Batterie gewährleistet.

5. Anordnung nach einem der Ansprüche 1 bis 4, **dadurch gekennzeichnet, dass** ein Stecker in Form einer Öse oder einer Unterlegscheibe über ein Kabel mit der Batterie verbunden ist und dieser Stecker das Kontaktstück, insbesondere den Ring des Anschlusses aus zwei Werkstoffen, umgibt, um den elektrischen Kontakt zwischen der Batterie und dem Leiter in Form eines Stabes zu gewährleisten.

6. Anordnung nach einem der Ansprüche 1 bis 5, **dadurch gekennzeichnet, dass** der Stab aus Aluminium ist.

7. Anordnung nach einem der Ansprüche 3 bis 6, **dadurch gekennzeichnet, dass** der Schaft aus Stahl und der Ring aus Kupfer ist.

8. Anordnung nach einem der Ansprüche 3 bis 7, **dadurch gekennzeichnet, dass** sich das schaftförmige Element nicht über die gesamte axiale Ausdehnung oder Längsausdehnung des ringförmigen Elements erstreckt, sondern im Ring zwischen seinem proximalen oder unteren Rand und dem unteren oder proximalen Ende des schaftförmigen Elements ein Hohlraum gebildet ist.

9. Anordnung nach einem der Ansprüche 3 bis 8, **dadurch gekennzeichnet, dass** das schaftförmige Element an den Innenwänden des ringförmigen Elements, zumindest über einen Abschnitt des Teilstücks des schaftförmigen Elements, befestigt ist, der sich im Inneren des Rings befindet.

10. Kraftfahrzeug, das eine Anordnung nach einem der Ansprüche 1 bis 9 aufweist, wobei die Batterie in einem Raum, insbesondere dem vorderen Motorraum, dem hinteren Kofferraum oder der Fahrgastzelle, angeordnet ist, wobei der Raum durch die Wand von dem leitfähigen Stab getrennt ist und wobei das Kontaktstück durch die Wand verläuft, um die elektrische Verbindung zwischen der Batterie und dem leitfähigen Stab zu gewährleisten, wobei das Kontaktstück direkt an der Oberfläche des leitfähigen Stabes angeschweißt ist, insbesondere durch Ultraschallschweißen oder Reibungsschweißen.
